# DEMANDE DE BREVET EUROPEEN

(11) **EP 1 552 862 A1**
(43) Date de publication de la demande: **13.07.2005**
(21) Numéro de dépôt: 04354038.4
(22) Date de dépôt: 27.10.2004
(51) Int. Cl.: A63B 29/02

(54) **Coinceur mécanique à cames pour l'escalade et l'alpinisme**

(30) Priorité: 06.01.2004 FR 0400056
(71) Demandeur: ZEDEL, 38920 Crolles (FR)
(72) Inventeur: Petzl, Paul, 38530 Barraux (FR)
(74) Mandataire: Hecké, Gérard

(57) **Abrégé**

Un coinceur mécanique comporte une paire de cames (11, 12) d'ancrage montées à rotation et en opposition sur un axe commun de support, chaque came comportant une surface d'appui (11a, 12a) ayant un profil prédéterminé. La surface d'appui (11a) de la première came (11) présente une face convexe, tandis que la surface d'appui (12a) de la deuxième came (12) possède une face concave, de manière à obtenir trois points ou zones d'appui (A, B, C) en position écartée de blocage.

Applications : assurance en escalade et l'alpinisme.

## Description

### Domaine technique de l'invention

L'invention concerne un coinceur mécanique à cames pour l'escalade et l'alpinisme, et comprenant :
- au moins une paire de cames d'ancrage montées à rotation et en opposition sur un axe commun de support, chaque came comportant une surface d'appui ayant un profil prédéterminé,
- un moyen d'attache solidarisé à un corps central de l'axe, lequel est équipé d'un premier demi-axe de réception de la première came, et d'un deuxième demi-axe de réception de la deuxième came,
- et des moyens de commande des cames entre une position écartée de blocage, et une position rétractée de déblocage.

### État de la technique

La figure 1 de la demande correspond au coinceur mécanique illustré dans le document WO 02/34091, qui comporte une paire de cames 11, 12 montées à rotation en opposition sur un même axe 13. Chaque came comporte deux faces latérales opposées planes, lesquelles délimitent la surface d'appui ayant un profil courbe en forme de spirale. Cette surface d'appui de chaque came vient en contact avec l'une des parois d'une fissure pour servir de point d'ancrage.

Dans une position angulaire spécifique de la surface d'appui, la section transversale de la surface d'appui est formée à cet endroit par une droite. Dans une fissure régulière (illustrée à la figure 1 de la présente demande), les surfaces d'appui planes épousent sensiblement la forme des parois de la fissure, et assurent un calage efficace du coinceur. L'utilisation de ce coinceur connu dans des fissures irrégulières (figure 2) peut occasionner des problèmes d'instabilité dans le cas où le contact avec la paroi s'effectue en un seul point de chaque côté. En fonction des sollicitations mécaniques s'exerçant sur le câble d'attache, le coinceur risque alors de se débloquer en tournant autour d'un axe passant par les deux points A et B de contact.

### Objet de l'invention

L'invention a pour but de remédier à ces inconvénients, et de réaliser un coinceur mécanique à cames permettant d'obtenir une stabilité optimum de l'ancrage, indépendamment de la forme des fissures.

Selon l'invention, ce but est atteint par le fait que la surface d'appui de la première came présente une face convexe, tandis que la surface d'appui de la deuxième came possède une face concave, de manière à obtenir trois points ou zones d'appui en position écartée de blocage.

Les deux demi-axes sont coaxiaux, et la surface d'appui de chaque came a un profil de spirale logarithmique d'angle voisin de 14°.

De préférence, les moyens de commande comportent une gâchette reliée aux cames par une paire de biellettes, ladite gâchette étant formée par un coulisseau tubulaire dont l'extrémité supérieure est accouplée aux biellettes, et dont l'extrémité inférieure est conformée en organe de préhension.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- les figures 1 et 2 sont des vues d'un coinceur de l'art antérieur, en position insérée respectivement dans une fissure régulière et dans une fissure irrégulière ;
- les figures 3 et 4 montrent des vues en coupe d'un coinceur selon l'invention, représenté respectivement en position rétractée pour l'introduction dans une fissure, et en position écartée de blocage ;
- la figure 5 est une vue en perspective de l'axe de support des cames ;
- la figure 6 est une vue en plan du coinceur de la figure 3 ;
- la figure 7 représente une vue en plan du coinceur de la figure 4, inséré dans une fissure irrégulière à faces non parallèles.

### Description d'un mode préférentiel de réalisation.

Sur les figures 3 à 6, un coinceur 10 mécanique à cames pour l'escalade et l'alpinisme, comporte une paire de cames 11, 12 d'ancrage montées à rotation et en opposition sur un axe 13 commun de support.

L'axe 13 de support est fixe, et comprend un corps 16 central auquel est attaché un câble 14 ou tout autre moyen d'attache. L'extrémité du câble 14 est équipée d'un anneau 15 permettant l'accrochage d'un mousqueton ou d'une corde d'assurage.

Le corps 16 central de l'axe 13 est équipé d'un premier demi-axe 13a sur lequel est montée la première came 11, et d'un deuxième demi-axe 13b pour la réception de la deuxième came 12. Les deux demi-axes 13a, 13b sont coaxiaux, et s'étendent de part et d'autre du corps 16 central.

Chaque came 11, 12 possède une surface d'appui 11a, 12a ayant un profil de spirale logarithmique d'angle voisin de 14°. La surface d'appui 11a de la première came 11 présente une face convexe au lieu d'être plane comme dans le coinceur du document WO 02/34091. L'autre surface d'appui 12a de la deuxième came 12 présente une face concave.

Les courbures des deux surfaces d'appui 11 a, 12a opposées sont ainsi inversées, de manière à conférer en permanence trois points ou zones d'appui A, B et C (figure 7). Il en résulte une position stable du coinceur 10 inséré dans une fissure de forme irrégulière, le point d'appui A se trouvant du côté de la face convexe, et les deux autres points d'appui B et C du côté de la face concave.

Un ressort de torsion (non représenté) est monté sur l'un des demi-axes 13a, 13b, et sollicite les cames 11, 12 vers la position écartée de blocage de la figure 4.

Le déplacement des cames 11, 12 vers la position rétractée de la figure 3 s'effectue au moyen d'une gâchette 17 reliée aux cames 11, 12 par une paire de biellettes 18, 19. La gâchette 17 comporte un coulisseau 20 tubulaire dont l'extrémité supérieure est accouplée aux biellettes 18, 19, et dont l'extrémité inférieure est conformée en organe de préhension 21.

Un ressort de compression 22 est interposé entre un épaulement 23 interne du coulisseau 20 et une butée 24 tubulaire insérée sur le câble 14 lors du montage. Pour positionner le coinceur 10 dans une fissure, il suffit de tirer l'organe de préhension 21 vers le bas pour comprimer le ressort de compression 22 et actionner les cames 11, 12 vers la position rétractée de la figure 3.

En cas de relâchement de l'organe de préhension 21, la détente du ressort de compression 22 ramène automatiquement la gâchette 17 vers le haut, et le ressort de torsion provoque le retour des cames vers la position écartée de bocage (figure 4).

## Revendications

1. Coinceur mécanique à cames pour l'escalade et l'alpinisme, et comprenant :
- au moins une paire de cames (11, 12) d'ancrage montées à rotation et en opposition sur un axe (13) commun de support, chaque came (11, 12) comportant une surface d'appui (11 a, 12a) ayant un profil prédéterminé,
- un moyen d'attache solidarisé à un corps (16) central de l'axe (13), lequel est équipé d'un premier demi-axe (13a) de réception de la première came (11), et d'un deuxième demi-axe (13b) de réception de la deuxième came (12),
- et des moyens de commande des cames (11, 12) entre une position écartée de blocage, et une position rétractée de déblocage,
**caractérisé en ce que** la surface d'appui (11 a) de la première came (11) présente une face convexe, tandis que la surface d'appui (12a) de la deuxième came (12) possède une face concave, de manière à obtenir trois points ou zones d'appui (A, B, C) en position écartée de blocage.

2. Coinceur selon la revendication 1, **caractérisé en ce que** les deux demi-axes (13a, 13b) sont coaxiaux, la surface d'appui (11a, 12a) de chaque came (11, 12) ayant un profil de spirale logarithmique d'angle voisin de 14°.

3. Coinceur selon la revendication 2, **caractérisé en ce que** les moyens de commande comportent une gâchette (17) reliée aux cames (11, 12) par une paire de biellettes (18, 19), ladite gâchette étant formée par un coulisseau (20) tubulaire dont l'extrémité supérieure est accouplée aux biellettes (18, 19), et dont l'extrémité inférieure est conformée en organe de préhension (21).

4. Coinceur selon la revendication 3, **caractérisé en ce qu'**un ressort de compression (22) est interposé entre un épaulement (23) interne du coulisseau (20) et une butée (24) tubulaire insérée sur le moyen d'attache.

5. Coinceur selon la revendication 4, **caractérisé en ce que** le moyen d'attache est constitué par un câble (14) équipé d'un anneau (15).
